# FASCICULE DE BREVET EUROPEEN

(11) **EP 1 705 315 B1**
(45) Date de publication et mention de la délivrance du brevet: **18.02.2015**
(21) Numéro de dépôt: 06290466.9
(22) Date de dépôt: 22.03.2006
(51) Int. Cl.: E04H 3/16

(54) **Abri téléscopique**
Teleskopischer Unterstand
Telescopic shelter

(30) Priorité: 22.03.2005 FR 0502843
(43) Date de publication de la demande: 27.09.2006
(73) Titulaire: Abrisud, 32600 L'Isle Jourdain (FR)
(72) Inventeur: Le Driant, Yoann, 60940 Angicourt (FR); Wystup, Frédéric, 95300 Pontoise (FR); Wystup, Jean-Pierre, 60930 Bailleul sur Therain (FR)
(74) Mandataire: Richebourg, Michel François

(56) Documents cités:
- US-A1- 2004 187 397
- US-B1- 6 604 327

## Description

La présente invention est relative aux abris télescopiques, notamment pour piscines.

Plus particulièrement, l'invention concerne un abri télescopique tel que décrit dans le document US 2004/0187397, comportant une pluralité de tronçons déplaçables les uns par rapport aux autres dans une direction longitudinale entre au moins une position déployée où lesdits tronçons recouvrent au moins partiellement un espace à protéger et une position rétractée où lesdits tronçons sont mutuellement emboîtés, chaque tronçon comportant au moins un profilé inférieur longitudinal qui présente deux parois latérales opposées, et au moins un des tronçons étant fixé au sol par un organe d'ancrage qui comprend au moins une patte supérieure fixée audit tronçon et une patte horizontale adaptée pour être fixée au sol, l'organe d'ancrage étant fixé contre une des parois latérales du profilé inférieur longitudinal, la patte horizontale s'étendant à l'opposé dudit profilé inférieur longitudinal horizontal, ledit profilé inférieur longitudinal comportant une gorge latérale pour la fixation de ladite patte supérieure audit profilé inférieur longitudinal.

Le document US-A-6 604 327 décrit un exemple d'un abri, dans lequel l'organe d'ancrage est une équerre fixée à une extrémité axiale du tronçon en question, ce qui présente l'inconvénient de faire travailler l'équerre en torsion vis-à-vis des efforts tendant à ouvrir les tronçons par écartement mutuel des leurs bords inférieurs longitudinaux. Il en résulte notamment un risque de rupture de cette équerre. Ce type de montage présente également un risque d'arrachement des vis reliant généralement l'équerre aux profilés de l'abri.

La présente invention a notamment pour but de pallier cet inconvénient.

A cet effet, selon l'invention, un abri du genre en question est caractérisé en ce que la patte supérieure est verticale et est fixée au profilé inférieur longitudinal corrrespondant par au moins une première vis qui traverse ladite patte supérieure et qui est vissée dans un écrou logé dans le profilé inférieur longitudinal par emboîtement, dans la direction longitudinale, dans ladite gorge latérale qui est adaptée pour retenir l'écrou latéralement.

Grâce à ces dispositions, on augmente la solidité de l'ancrage au sol, puisqu'on fait travailler l'organe d'ancrage non plus en torsion pour reprendre les efforts de contreventement tendant à déplacer latéralement le profilé inférieur longitudinal, mais plutôt en cisaillement au niveau de la jonction entre sa patte verticale et sa patte horizontale.

Dans divers modes de réalisation de l'abri selon l'invention, on peut éventuellement avoir recours en outre à l'une et/ou à l'autre des dispositions suivantes :
la patte verticale de l'organe d'ancrage s'étend parallèlement aux faces latérales du profilé inférieur longitudinal et présente une face d'appui en contact sur la majeure partie de sa hauteur avec la paroi latérale du profilé inférieur longitudinal sur laquelle elle est fixée ;
la patte verticale de l'organe d'ancrage présente un contrefort relié à la patte horizontale ;
le contrefort est formé par une partie de la patte verticale présentant une épaisseur croissante vers le bas ;
l'organe d'ancrage est moulé d'une seule pièce en alliage léger ;
la patte horizontale est fixée au sol par au moins une deuxième vis, lesdites première et deuxième vis présentant chacune une tête adaptée pour être tournée manuellement sans l'usage d'un outil ;
ladite gorge latérale débouche latéralement vers l'extérieur par une fente longitudinale traversée par la première vis ;
ladite première vis pénètre dans ladite gorge latérale par un trou ménagé dans la paroi latérale du profilé inférieur longitudinal à laquelle est fixée la patte verticale de l'organe d'ancrage ;
la patte horizontale de l'organe d'ancrage est fixée au sol par une deuxième vis traversant ladite patte inférieure et vissée dans une cheville filetée scellée au sol ;
la cheville présente une extrémité supérieure située à un niveau inférieur ou égal au niveau du sol ;
chaque tronçon de l'abri télescopique présente une toiture qui s'étend entre deux pans latéraux ayant chacun un profilé inférieur longitudinal fixé au sol par un au moins un organe d'ancrage susmentionné ;
les profilés inférieurs longitudinaux sont dotés de roues qui roulent sur le sol sans être guidées.

D'autres caractéristiques et avantages de l'invention apparaîtront au cours de la description suivante d'un de ses modes de réalisation, donné à titre d'exemple non limitatif, en regard des dessins joints.

Sur les dessins :
la figure 1 est une vue en perspective d'un abri selon une forme de réalisation de l'invention, en position déployée,
la figure 2 est une vue similaire à la figure 1, dans la position rétractée de l'abri,
les figures 3 et 4 sont des vues de détail en perspective montrant plusieurs parties de l'abri de la figure 1,
la figure 5 est une vue en coupe verticale sur les bords inférieurs longitudinaux de deux tronçons adjacents de l'abri, en position rétractée,
- et les figures 6 et 7 sont des vues en coupe montrant des équerres de fixation au sol de différents tronçons de l'abri.

Sur les différentes figures, les mêmes références désignent des éléments identiques ou similaires.

Les figures 1 et 2 représentent un abri télescopique 1 qui comporte une pluralité de tronçons adjacents 2, 3, 4 déplaçables les uns par rapport aux autres dans une direction longitudinale X. Les tronçons 2, 3, 4 sont ici au nombre de trois mais pourraient être en nombre différent sans sortir du cadre de l'invention.

Dans l'exemple représenté sur les figures 1 et 2, le tronçon 4 de l'abri 1 est fixe et les tronçons 2, 3 sont mobiles en translation dans la direction X entre :
- la position déployée visible sur la figure 1, où les tronçons 2, 3, 4 recouvrent un espace à protéger 6, par exemple une piscine ou autre,
- et la position rétractée visible sur la figure 2 où les tronçons 2, 3, 4 coopèrent par emboîtement mutuel et découvrent l'espace à protéger 6.

Dans l'exemple représenté, le tronçon 2 comporte une paroi d'extrémité 5 généralement amovible tandis que le tronçon 4 ne comporte pas de paroi d'extrémité à l'opposé de la paroi d'extrémité 5 : l'extrémité du tronçon 4 qui est opposé à la paroi d'extrémité 5 pourrait dans ce cas s'appliquer contre un mur d'un bâtiment fixe. Bien entendu, le tronçon 4 pourrait aussi comporter une paroi d'extrémité similaire à la paroi d'extrémité 5.

Les tronçons 2, 3, 4 susmentionnés présentent de préférence des structures similaires, avec une même longueur dans la direction longitudinale X et des dimensions légèrement différentes dans le plan perpendiculaire à la direction X pour permettre l'emboîtement mutuel des tronçons 2, 3, 4, le tronçon fixe 4 étant le plus large dans l'exemple représenté.

Les différents tronçons 2, 3, 4 peuvent être réalisés par assemblage :
- de profilés en alliage léger ou autres,
- avec des plaques de remplissage transparentes ou non, par exemple réalisées en polycarbonate ou en Plexiglas^{®} (polymétacrylate de méthyle ou PMMA).

Les différents profilés utilisés pour les différents tronçons 2, 3, 4 de l'abri peuvent présenter des sections identiques d'un tronçon à l'autre.

Chacun des tronçons 2, 3, 4 de l'abri comporte un toit 7 qui s'étend transversalement par rapport à la direction longitudinale X entre deux pans latéraux verticaux 8. Chacun des pans latéraux 8 comporte par exemple une paroi transparente de polycarbonate 9 bordée par :
- un profilé inférieur longitudinal 10 qui forme un bord inférieur longitudinal du pan latéral 8,
- un profilé supérieur longitudinal 11,
- un montant arrière 12, à l'extrémité du tronçon qui est la plus éloignée de la paroi d'extrémité 5,
- et un montant avant 13 à l'autre extrémité du tronçon considéré.

Comme représenté plus en détail sur la figure 5, chaque profilé inférieur longitudinal 10 de chaque tronçon 2, 3, 4 peut présenter par exemple une forme générale sensiblement rectangulaire, avec :
- une paroi supérieure horizontale 14 dans laquelle est ménagée une gorge 15 ouverte vers le haut où est emboîtée la paroi 9 de polycarbonate,
- une paroi latérale extérieure 16 sensiblement verticale, orientée vers l'extérieur de l'abri et formant par exemple une paroi pleine,
- une paroi latérale intérieure 17 sensiblement verticale, orientée vers l'intérieur de l'abri et présentant par exemple une gorge latérale 18 sur toute sa longueur,
- et une extrémité inférieure 19 dans laquelle débouche une gorge 20 ouverte vers le bas, la gorge 20 pouvant également être ouverte sur toute la longueur du profilé inférieur longitudinal 10.

Dans les gorges verticales 20 des profilés inférieurs longitudinaux sont montées des roues 21 qui sont rotatives autour d'axes horizontaux transversaux Y perpendiculaires à l'axe X. Les roues 21 peuvent être en forme de disques horizontaux, le cas échéant avec une périphérie élargie. Elles peuvent être réalisées par exemple en matière synthétique, notamment en polyamide 6-6 renforcées ou non de fibres de verre ou autre, moulée autour d'un moyeu central métallique 22 dont les extrémités tourillonnent respectivement sur les parois latérales 16, 17 du profilé 10.

Plus particulièrement, les extrémités du moyeu 22 peuvent comporter chacune une gorge annulaire 23 qui délimite une tête élargie 24 emboîtée dans un canal 25 de la paroi latérale correspondante 16, 17. Le canal 25 en question peut communiquer avec la gorge verticale 20 par une fente 26 plus étroite que la tête élargie 24.

Les roues 21 reposent sur le sol 27 en permettant ainsi le déplacement du tronçon d'abri correspondant dans la direction longitudinale X. On notera que les roues 21 ne sont pas guidées par des rails au sol ou autres.

Par ailleurs, des galets 28 sont montés rotatifs dans les gorges latérales 18 de chaque tronçon (ces galets peuvent toutefois être omis pour le tronçon 2 de plus petite largeur, dans lequel ne s'emboîte aucun autre tronçon).

Les galets 28 sont montés rotatifs autour d'axes verticaux Z et peuvent présenter une forme générale de disques horizontaux à périphérie élargie. Les galets 28 peuvent être par exemple moulés en matière synthétique, notamment en polyamide 6-6 renforcée ou non par des fibres de verre ou autres, moulée sur un moyeu 29 métallique dont les extrémités tourillonnent sur les parois du profilé qui délimite la gorge latérale 18 vers le haut et vers le bas.

Plus particulièrement, les extrémités du moyeu 29 peuvent présenter chacune une gorge annulaire 30 qui délimite une tête élargie 31 engagée dans un canal 32 formé dans le profilé 10, ce canal 32 débouchant dans la gorge latérale 18 par une fente longitudinale 33 plus étroite que la tête élargie 31 du moyeu.

Les galets 28 font saillie hors des gorges latérales 18 vers l'intérieur de l'abri, de manière à pouvoir rouler contre la paroi latérale 16 correspondante du tronçon adjacent de l'abri lors d'un déplacement relatif entre les tronçons dans la direction X (la paroi 16 forme ainsi une surface de roulement pour les galets 28). Avantageusement, on prévoit un certain jeu entre les galets 28 et la paroi latérale 16 adjacente, ce qui contribue à éviter les coincements entre tronçons lors de leurs mouvements.

Les galets 28 peuvent présenter par exemple un rayon d'environ 30 à 40 mm, ils peuvent faire saillie hors des profilés 10 par exemple d'environ 20 à 30 mm, et le jeu entre les galets 28 et la paroi 16 qui leur fait face peut être par exemple d'environ 0 à 10 mm.

Comme représenté sur la figure 3, les galets 28 de chaque tronçon sont répartis sensiblement sur la moitié avant du profilé inférieur longitudinal 10, c'est-à-dire la moitié du profilé 10 qui est la plus proche de la paroi d'extrémité 5 dans l'exemple représenté.

Ces galets 28 peuvent comprendre par exemple :
- un premier galet 28 disposé au voisinage de l'extrémité avant 34 du profilé 10, par exemple à une distance L1 comprise entre 10 et 20 cm de ladite extrémité avant 34,
- un deuxième galet 28 décalé vers l'extrémité arrière 35 du profilé 10 par rapport au premier galet 28, par exemple avec un écartement L2 de 8 à 20 cm entre les axes de rotation Z des premier et deuxième galets,
- un troisième galet 28 disposé vers l'arrière par rapport au deuxième galet, avec un écartement L3 supérieur à L2 entre les axes de rotation Z des deuxième et troisième galets, L3 pouvant par exemple être compris entre 20 et 30 cm et pouvant être par exemple au moins double de l'écartement L2,
- et un quatrième galet 28 disposé vers l'arrière par rapport au troisième galet, l'écartement L4 entre les axes de rotation Z des troisième et quatrième galets étant supérieur à l'écartement L3 susmentionné et pouvant être par exemple compris entre 40 et 50 cm, l'écartement L4 pouvant être par exemple sensiblement le double de l'écartement L3.

Du fait que les galets 28 sont plus rapprochés les uns des autres vers l'avant, c'est-à-dire vers le tronçon contre lequel peuvent rouler les galets 28 et qui peut s'emboîter dans le tronçon portant les galets 28, les tronçons sont guidés avec une grande précision au début de leur mouvement d'emboîtement mutuel, ce qui garantit un excellent guidage des tronçons avec un nombre limité de galets 28. De plus, la répartition des galets à des écartements sensiblement doublés d'un galet à l'autre vers l'arrière, garantit que les profilés inférieurs 10 des tronçons 2, 3, 4 ne viennent jamais en contact mutuel lors du mouvement d'emboîtement des tronçons, même si un des tronçons mobiles 2, 3 se met en biais.

Par ailleurs, comme représenté sur les figures 3 et 6, chacun des tronçons mobiles 2, 3 de l'abri peut être immobilisé par des organes d'ancrages tels que des équerres 36 fixées au sol. Ces équerres 36 peuvent par exemple être au nombre de 2 par tronçon (une pour chaque pan latéral), et peuvent le cas échéant être disposées vers l'intérieur de l'abri par rapport aux pans latéraux 8 du tronçon.

Les équerres 36 peuvent par exemple être moulées d'une seule pièce en alliage léger et comporter :
- une patte inférieure horizontale 37 qui repose sur le sol 27,
- une patte supérieure verticale 38 qui s'étend vers le haut et qui présente une face externe verticale 39 en appui contre la paroi latérale intérieure 17 du profilé inférieur longitudinal 10 correspondant sur la majeure partie de sa hauteur, la patte 38 formant un contrefort 40 d'épaisseur croissante vers le bas jusqu'à la patte inférieure 37 (ce contrefort peut éventuellement être formé par deux nervures verticales au niveau des bords de la patte supérieure 38).

La patte inférieure 37 est traversée par une vis 41 qui peut par exemple comporter une tête 42 en matière plastique ou autre permettant un vissage à la main sans outil, la vis 41 étant par exemple vissée dans une cheville filetée 43 en inox ou autre qui est scellée dans le sol 27 par exemple au moyen d'un mortier ou d'une résine de scellement 44. De préférence, la cheville 43 affleure la surface du sol 27 ou plus généralement présente une extrémité supérieure à un niveau inférieur ou égal au niveau du sol.

Par ailleurs, la patte supérieure 38 de l'équerre est traversée par une vis 41 qui peut être identique ou similaire à la vis 41 de la patte inférieure, laquelle vis est vissée dans un écrou 45 engagé dans la gorge latérale 18 du profilé inférieur longitudinal 10.

L'écrou 45 présente un corps plus large que l'ouverture de la gorge latérale 18, ce qui garantit une fixation solide entre la patte supérieure 38 et le profilé 10. Plus particulièrement, l'écrou 45 peut présenter une première partie élargie qui pénètre dans chaque canal 32 susmentionné au travers de la fente 33 de ce canal, et une extrémité élargie 45b disposée vers le fond de la gorge latérale 18, c'est-à-dire à l'opposé de l'ouverture de ladite gorge latérale.

La vis 41 traverse l'ouverture de la gorge latérale 18, de sorte que la fixation de l'équerre 36 au profilé 10 ne nécessite aucun perçage dudit profilé qui conserve ainsi toutes ses caractéristiques mécaniques.

Enfin, comme représenté sur les figures 1, 4 et 7, le tronçon fixe 4 de l'abri est également fixé au sol par des équerres 36 identiques ou similaires aux équerres décrites précédemment et montées de façon similaire, à la différence près que les équerres 36 en question sont fixées contre les parois latérales extérieures 16 de chaque profilé inférieur longitudinal 10 de ce tronçon. Les équerres 36 du tronçon fixe 4 peuvent être éventuellement au nombre de 4, fixées respectivement vers les extrémités avant et arrière de chaque profilé 10 de ce tronçon.

Les vis 41 des pattes supérieures peuvent être fixées dans des écrous 45 identiques ou similaires à ceux décrits précédemment, lesdites vis 41 passant à travers un perçage 46 ménagé dans la paroi latérale extérieure 16 du profilé 10 correspondant.

On notera que les écrous 45, de même que les moyeux 22, 29 susmentionnés, sont maintenus en place dans les profilés 10 par des entretoises,(non représentées) qui peuvent par exemple être emboîtées dans les profilés 10, de façon connue en soi.

Les équerres 36 des différents tronçons 2, 3, 4 de l'abri permettent d'une part d'éviter un soulèvement des tronçons de l'abri en cas de fort vent, et d'autre part de contreventer les tronçons d'abri 2, 3, 4 en évitant un écartement mutuel des pans latéraux 8 de chaque tronçon en cas de charge verticale exercée sur le toit 7 (par exemple une charge due à une accumulation de neige). Ces équerres travaillent essentiellement en traction ou en compression, mais non en torsion entre leurs pattes comme dans l'art antérieur.

On notera que toutes les équerres 36 sont aisément amovibles (notamment pour déplacer les tronçons mobiles 2, 3), sans laisser d'obstacle sur le sol 27 après enlèvement.

## Revendications

1. Abri télescopique comportant une pluralité de tronçons (2, 3, 4) déplaçables les uns par rapport aux autres dans une direction longitudinale (X) entre au moins une position déployée où lesdits tronçons recouvrent au moins partiellement un espace à protéger et une position rétractée où lesdits tronçons sont mutuellement emboîtés, chaque tronçon (2, 3, 4) comportant au moins un profilé inférieur longitudinal (10) qui présente deux parois latérales opposées (16, 17), au moins un des tronçons étant fixé au sol par un organe d'ancrage (36) qui comprend au moins une patte supérieure (38) fixée audit tronçon et une patte horizontale (37) adaptée pour être fixée au sol, l'organe d'ancrage étant fixé contre une des parois latérales (16, 17) du profilé inférieur longitudinal (10), la patte horizontale (37) s'étendant à l'opposé dudit profilé inférieur longitudinal horizontal (10), ledit profilé inférieur longitudinal (10) comportant une gorge latérale (18) pour la fixation de ladite patte supérieure (38) audit profilé inférieur longitudinal (10),
**caractérisé en ce que** la patte supérieure (38) est verticale et est fixée au profilé inférieur longitudinal (10) correspondant par au moins une première vis (41) qui traverse ladite patte supérieure (38) et qui est vissée dans un écrou (45) logé dans ledit profilé inférieur longitudinal par emboîtement, dans la direction longitudinale, dans ladite gorge latérale (18), qui est adaptée pour retenir l'écrou (45) latéralement.

2. Abri selon la revendication 1, dans lequel la patte verticale (38) de l'organe d'ancrage s'étend parallèlement aux faces latérales (16, 17) du profilé inférieur longitudinal et présente une face d'appui (39) en contact sur la majeure partie de sa hauteur avec la paroi latérale (16, 17) du profilé inférieur longitudinal sur laquelle elle est fixée.

3. Abri selon la revendication 1 ou la revendication 2, dans lequel la patte verticale (38) de l'organe d'ancrage présente un contrefort (40) relié à la patte horizontale (37).

4. Abri selon la revendication 3, dans lequel le contrefort (40), est formé par une partie de la patte verticale (38) présentant une épaisseur croissante vers le bas.

5. Abri selon l'une quelconque des revendications précédentes, dans lequel l'organe d'ancrage (36) est moulé d'une seule pièce en alliage léger.

6. Abri selon l'une quelconque des revendications précédentes, dans lequel la patte supérieure (38) est fixée au profilé inférieur longitudinal (10) par au moins une première vis (41) et la patte horizontale (37) est fixée au sol (27) par au moins une deuxième vis ((41), lesdites première et deuxième vis (41) présentant chacune une tête (42) adaptée pour être tournée manuellement sans l'usage d'un outil.

7. Abri selon la revendication 1, dans lequel ladite gorge latérale (18) débouche latéralement vers l'extérieur par une fente longitudinale traversée par la première vis (41).

8. Abri selon la revendication 1, dans lequel ladite première vis (41) pénètre dans ladite gorge latérale (18) par un trou (46) ménagé dans la paroi latérale (16) du profilé inférieur longitudinal (10) à laquelle est fixée la patte verticale (38) de l'organe d'ancrage.

9. Abri selon l'une quelconque des revendications précédentes, dans lequel la patte horizontale (37) de l'organe d'ancrage est fixée au sol par une deuxième vis (31) traversant ladite patte inférieure et vissée dans une cheville filetée (43) scellée au sol.

10. Abri selon la revendication 9, dans laquelle la cheville (43) présente une extrémité supérieur située à un niveau inférieur ou égal au niveau du sol (27).

11. Abri selon l'une quelconque des revendications précédentes, dans lequel chaque tronçon (2, 3, 4) de l'abri télescopique présente une toiture (7) qui s'étend entre deux pans latéraux (8) ayant chacun un profilé inférieur longitudinal (10) fixé au sol par un au moins un organe d'ancrage (36) susmentionné.

12. Abri selon la revendication 11, dans lequel les profilés inférieurs longitudinaux (10) sont dotés de roues (21) qui roulent sur le sol (27) sans être guidées.

## Patentansprüche

1. Teleskopischer Unterstand, umfassend eine Vielzahl von Abschnitten (2, 3, 4), die mit Bezug zueinander in einer Längsrichtung (X) zwischen mindestens einer ausgezogenen Position, in der die Abschnitte mindestens teilweise einen zu schützenden Raum abdecken, und einer zurückgezogenen Position verschoben werden können, in der die Abschnitte ineinander geschoben sind, wobei jeder Abschnitt (2, 3, 4) mindestens ein unteres Längsprofil (10) umfasst, das zwei einander gegenüber liegende Seitenwände (16, 17) aufweist, wobei mindestens einer der Abschnitte durch ein Verankerungsorgan (36) an den Boden befestigt ist, das mindestens einen oberen Fuß (38) umfasst, der an den Abschnitt befestigt ist, und einen horizontalen Fuß (37), der ausgelegt ist, um an den Boden befestigt zu werden, wobei das Verankerungsorgan gegen eine der Seitenwände (16, 17) des unteren Längsprofils (10) befestigt ist, wobei sich der horizontale Fuß (37) gegenüber dem unteren Längsprofil (10) erstreckt, wobei das untere Längsprofil (10) eine seitliche Auskehlung (18) für die Befestigung des oberen Fußes (38) an das untere Längsprofil (10) umfasst, **dadurch gekennzeichnet, dass** der obere Fuß (38) vertikal ist und an das entsprechende untere Längsprofil (10) durch mindestens eine erste Schraube (41) befestigt ist, die den oberen Fuß (38) durchquert, und die in eine Mutter (45) geschraubt ist, die im unteren Längsprofil durch Ineinandergreifen in der Längsrichtung in der seitlichen Auskehlung (18) aufgenommen ist, die ausgelegt ist, um die Mutter (45) seitlich zurückzuhalten.

2. Unterstand nach Anspruch 1, wobei sich der vertikale Fuß (38) der Verankerungsorgans parallel zu den Seitenflächen (16, 17) des unteren Längsprofils erstreckt und eine Stützfläche (39) aufweist, die auf dem größten Teil seiner Höhe mit der Seitenwand (16, 17) des unteren Längsprofils, auf dem sie befestigt ist, in Kontakt steht.

3. Unterstand nach Anspruch 1 oder Anspruch 2, wobei der vertikale Fuß (38) des Verankerungsorgans einen Stützpfeiler (40) aufweist, der mit dem horizontalen Fuß (37) verbunden ist.

4. Unterstand nach Anspruch 3, wobei der Stützpfeiler (40) von einem Teil des vertikalen Fußes (38) gebildet ist, der hin zur unteren Seite eine zunehmende Dicke aufweist.

5. Unterstand nach einem der vorhergehenden Ansprüche, wobei das Verankerungsorgan (36) aus einem einzigen Stück aus Leichtlegierung geformt ist.

6. Unterstand nach einem der vorhergehenden Ansprüche, wobei der obere Fuß (38) an das untere Längsprofil (10) durch mindestens eine erste Schraube (41) befestigt ist und der horizontale Fuß (37) an den Boden (27) durch mindestens eine zweite Schraube (41) befestigt ist, wobei die erste und die zweite Schraube (41) jeweils einen Kopf (42) aufweisen, der ausgelegt ist, um manuell ohne die Verwendung eines Werkzeugs gedreht zu werden.

7. Unterstand nach Anspruch 1, wobei die seitliche Auskehlung (18) seitlich nach außen durch einen Längsschnitt mündet, der von der ersten Schraube (41) durchquert wird.

8. Unterstand nach Anspruch 1, wobei die erste Schraube (41) in die seitliche Auskehlung (18) durch ein Loch (46) eindringt, das in der seitlichen Wand (16) des unteren Längsprofils (10) angebracht ist, an der der vertikale Fuß (38) des Verankerungsorgans befestigt ist.

9. Unterstand nach einem der vorhergehenden Ansprüche, wobei der horizontale Fuß (37) des Verankerungsorgans durch eine zweite Schraube (31) an den Boden befestigt ist, die den unteren Fuß durchquert und in einen gewindegeschnittenen Stift (43) geschraubt ist, der in den Boden eingelassen ist.

10. Unterstand nach Anspruch 9, wobei der Stift (43) ein oberes Ende aufweist, das sich auf einem Niveau befindet, das niedriger oder gleich dem Niveau des Bodens (27) ist.

11. Unterstand nach einem der vorhergehenden Ansprüche, wobei jeder Abschnitt (2, 3, 4) des teleskopischen Unterstands ein Dach (7) aufweist, das sich zwischen zwei Seitentafeln (8) erstreckt, von denen jede ein unteres Längsprofil (10) aufweist, das durch mindestens ein Verankerungsorgan (36), wie oben erwähnt, an den Boden befestigt ist.

12. Unterstand nach Anspruch 11, wobei die unteren Längsprofile (10) mit Rädern (21) ausgestattet sind, die auf dem Boden (27) rollen, ohne geführt zu werden.

## Claims

1. Telescopic shelter comprising a plurality of sections (2, 3, 4) that can be displaced relative to each other in a longitudinal direction (X) between at least one deployed position wherein said sections cover at least partially a space to be protected and a retracted position wherein said sections are mutually interlocked, with each section (2, 3, 4) comprising at least one longitudinal lower profile (10) that has two opposite side walls (16, 17), at least one of the sections being fixed to the ground by an anchoring member (36) that comprises at least one upper leg (38) fixed to said section and a horizontal leg (37) suited to be fixed to the ground, with the anchoring member being fixed against one of the side walls (16, 17) of the longitudinal lower profile (10), the horizontal leg (37) extending opposite said horizontal longitudinal lower profile (10), said longitudinal lower profile (10) comprising a side groove (18) for the fastening of said upper leg (38) to said longitudinal lower profile (10), **characterised in that** the upper leg (38) is vertical and is fixed to the corresponding longitudinal lower profile (10) by at least one first screw (41) that passes through said upper leg (38) and which is screwed into a nut (45) housed in said longitudinal lower profile via interlocking, in the longitudinal direction, in said side groove (18), which is suited to retain the nut (45) laterally.

2. Shelter according to claim 1, wherein the vertical leg (38) of the anchoring member extends parallel to the lateral faces (16, 17) of the longitudinal lower profile and has a bearing surface (39) in contact over the major portion of its height with the side wall (16, 17) of the longitudinal lower profile whereon it is fixed.

3. Shelter according to claim 1 or claim 2, wherein the vertical leg (38) of the anchoring member has a brace (40) connected to the horizontal leg (37).

4. Shelter according to claim 3, wherein the brace (40), is formed by a portion of the vertical leg (38) having a thickness increasing downwards.

5. Shelter as claimed in any preceding claim, wherein the anchoring member (36) is a single piece of light alloy.

6. Shelter as claimed in any preceding claim, wherein the upper leg (38) is fixed to the longitudinal lower profile (10) by at least one first screw (41) and the horizontal leg (37) is fixed to the ground (27) by at least one second screw (41), said first and second screws (41) each having a head (42) adapted to be turned manually without the use of a tool.

7. Shelter according to claim 1, wherein said side groove (18) opens laterally outwards through a longitudinal slot through which the first screw (41) passes.

8. Shelter according to claim 1, wherein said first screw (41) penetrates into said side groove (18) through a hole (46) arranged in the side wall (16) of the longitudinal lower profile (10) to which is fixed the vertical leg (38) of the anchoring member.

9. Shelter as claimed in any preceding claim, wherein the horizontal leg (37) of the anchoring member is fixed to the ground by a second screw (31) passing through said lower leg and screwed into a threaded pin (43) sealed to the ground.

10. Shelter according to claim 9, wherein the pin (43) has an upper end located at a level that is lower or equal to the level of the ground (27).

11. Shelter as claimed in any preceding claim, wherein each section (2, 3, 4) of the telescopic shelter has a roof (7) that extends between two side panels (8) each having a longitudinal lower profile (10) fixed to the ground by at least one aforementioned anchoring member (36).

12. Shelter according to claim 11, wherein the longitudinal lower profiles (10) are provided with wheels (21) that roll on the ground (27) without being guided.
